# EUROPÄISCHE PATENTSCHRIFT

(11) **EP 1 240 394 B1**
(45) Veröffentlichungstag und Bekanntmachung des Hinweises auf die Patenterteilung: **30.11.2005**
(21) Anmeldenummer: 00975733.7
(22) Anmeldetag: 27.11.2000
(51) Int. Cl.: E03D 5/092, E03D 1/14

(54) **BETÄTIGUNGSEINRICHTUNG FÜR DAS ABLAUFVENTIL EINES SPÜLKASTENS**
ACTUATING DEVICE FOR THE DRAIN VALVE OF A CISTERN
DISPOSITIF DE COMMANDE D'UNE VALVE D'ECOULEMENT D'UN RESERVOIR DE CHASSE

(30) Priorität: 21.12.1999 CH 234199
(43) Veröffentlichungstag der Anmeldung: 18.09.2002
(73) Patentinhaber: GEBERIT TECHNIK AG, 8645 Jona (CH)
(72) Erfinder: Diethelm, Alois, CH-8857 Vorderthal (CH)
(74) Vertreter: Groner, Manfred
(86) Internationale Anmeldenummer: PCT/CH2000/000631
(87) Internationale Veröffentlichungsnummer: WO 2001/046528

(56) Entgegenhaltungen:
- EP-A- 0 311 497
- EP-A- 0 849 407
- WO-A-98/46836
- DE-A- 3 422 315
- FR-A- 2 496 142

## Beschreibung

Die Erfindung betrifft eine Betätigungseinrichtung. Eine Betätigungseinrichtung dieser Art ist aus der DE 34 22 315 A des Anmelders bekannt geworden, die eine Taste aufweist, an deren Unterseite eine Drückerstange befestigt ist. An einem unteren Ende der Drückerstange ist ein Drückerknopf schwenkbar befestigt. Wird die Taste nach unten bewegt, so drückt der Drückerknopf auf einen zweiarmigen Hebel und verschwenkt diesen, sodass ein Verschlussorgan des Ablaufventils geöffnet oder geschlossen wird.

Eine weitere Betätigungseinrichtung ist aus der WO 98/46 836 bekannt geworden. Diese Betätigungseinrichtung ist für Spülkästen aus Keramik vorgesehen, die bekanntlich herstellungsbedingt grosse Massabweichungen aufweisen. Insbesondere kann die Höhe dieser Spülkästen sowie die Wandstärke des Deckels sehr unterschiedlich sein. Damit verbunden ist die seit langem bestehende Schwierigkeit, eine für diese Spülkästen geeignete Betätigungseinrichtung bereitzustellen. Eine solche Einrichtung soll trotz den genannten Massabweichungen einfach zu montieren und trotzdem funktionssicher sein.

Bei der Betätigungseinrichtung nach der oben genannten WO 98/46836 soll diese Schwierigkeit dadurch behoben sein, dass bei der Montage automatisch eine Anpassung stattfindet. Um diese Anpassung zu erreichen, wird die Verwendung von unterschiedlichen Gewinden am Gehäuse und an der Schaltvorrichtung vorgeschlagen. Bei dieser Betätigungseinrichtung besteht nun der erhebliche Nachteil, dass sie eine sehr grosse Bohrung im Spülkastendeckel benötigt.

Aus der EP 0 479 716 A des Anmelders ist eine weitere Betätigungseinrichtung bekannt geworden, die ebenfalls für Spülkästen aus Keramik vorgesehen sind. Die oben genannte Schwierigkeit ist bei diesem Spülkasten dadurch gelöst, dass die Schaltvorrichtung am Gehäuse des Ablaufventils gelagert ist und dass das an der Unterseite der Betätigungstaste angeordnete Drückerorgan zur Anpassung an die Masse des Spülkastens ablängbar ist. Diese Betätigungseinrichtung hat den Vorteil, dass sie im Spülkastendeckel lediglich eine kleine Bohrung benötigt. Die Integration der Schaltvorrichtung in das Ablaufventil wird aber bei einigen Fällen als nachteilig angesehen.

Die EP 0 849 407 A offenbart eine Betätigungseinrichtung mit den Merkmalen der Oberbegriffer der Anspruchs 1 und zeigt insbesondere in der Figur 5 eine Betätigungstaste mit einem Drückerorgan, das eine von unten eingeschraubte Kopfschraube aufweist. Bei einer Betätigung wirkt der Kopf der Kopfschraube auf eines von zwei am Betätigungshebel angelenkten Teilen. Mit dem einen Teil wird eine Spülung ausgelöst und mit dem anderen Teil wird eine Spülung unterbrochen. Durch Ein- oder Ausschrauben der Kopfschraube ist eine Anpassung an unterschiedliche Dicken des Spülkastendeckels möglich. Um die geeignete Einschraubtiefe der Kopfschraube zu finden, muss bei der Montage die Taste in der Regel mehrmals ausgebaut werden, was zeitaufwendig ist. Diese Betätigung dürfte sich für eine Zweistufenspülung nicht eignen.

Die EP 0 311 497 A offenbart eine Betätigungseinrichtung, die ein Drückerorgan, einen Hebeldrücker und einen Hebel aufweist. Diese dürfte sich aber ebenfalls nicht für eine Zweistufenspülung eignen.

Der Erfindung liegt die Aufgabe zugrunde, eine Betätigungseinrichtung der genannten Art bereitzustellen, die sich für eine Zweistufenspülung, insbesondere für Spülkästen aus Keramik, eignet und die trotzdem einfach herzustellen und zu montieren sowie funktionssicher ist.

Die Aufgabe ist bei einer gattungsgemässen Betätigungseinrichtung gemäss Kennzeichen des Anspruchs 1 gelöst. Bei der erfindungsgemässen Betätigungseinrichtung wirkt das Drückerorgan über einen Hebeldrücker auf den Schwenkhebel. Die Verbindung zwischen dem Drückerorgan und dem Hebeldrücker ist so, dass das Drückerorgan bezüglich des Hebeldrückers verstellbar ist. Mittels dieser Verstellbarkeit ist es möglich, die Betätigungseinrichtung an unterschiedliche Deckelwandstärken anzupassen. Eine solche Anpassung ist dann besonders einfach und genau, wenn gemäss einer Weiterbildung der Erfindung das Drückerorgan einen Gewindeabschnitt aufweist und mit diesem Gewindeabschnitt mit dem Hebeldrücker in Eingriff ist. Zur Anpassung an unterschiedliche Wandstärken des Deckels wird das Drückerorgen entsprechend unterschiedlich tief in den Hebeldrücker eingeschraubt.

Das Drückerorgan ist nach einer Weiterbildung der Erfindung stabförmig ausgebildet. Dies hat den besonderen Vorteil, dass die Betätigungseinrichtung auch an einer vergleichsweise schmalen Bohrung des Spülkastendeckels montiert werden kann. Das Drückerorgan durchgreift dann vorzugsweise einen im Aussendurchmesser verengten Abschnitt des Gehäuses.

Die erfindungsgemässe Betätigungseinrichtung hat auch den besonderen Vorteil, dass sie für die Zweimengenspülung auch mit zwei Betätigungstasten ausgerüstet werden kann. Vorzugsweise sind die zwei Drückerorgane nebeneinander im Gehäuse gelagert. Das eine Drückerorgan ist mit einem oberen Hebeldrücker und das andere Drückerorgan ist mit einem unteren Hebeldrücker in Eingriff. Bei der Betätigung der einen Taste wird lediglich der untere Hebeldrükker und entsprechend ein Schwenkhebel des Ablaufventils betätigt. Das Ablaufventil wird dann wie an sich üblich zur Auslösung einer Vollspülung betätigt. Wird die andere Betätigungstaste gedrückt, so werden beide Hebeldrücker und entsprechend zwei Schwenkhebel betätigt. Beim Anheben des Ventilkörpers wird gleichzeitig ein Gewicht angehoben, so dass das Ablaufventil vorzeitig schliesst und lediglich mit einer Teilmenge des Spülwassers gespült wird.

Die Erfindung betrifft ebenfalls ein Ablaufventil mit einer Erfindungsgemässen Betätigungseinrichtung. Ein solches Ablaufventil weist in einem unteren Bereich ein Schwimmergehäuse auf, auf dem eine hohlzylindrische Stütze befestigt ist.

Auf dieser Stütze ist ein Joch höhenverstellbar aufgesetzt, das mit einem unteren Gehäuseteil der Betätigungseinrichtung verbunden ist.

Der Spülkastendeckel wird durch verschrauben des oberen mit dem unteren Gehäuseteils am Joch befestigt. Wesentlich ist auch hier, dass das Drückerorgan höhenverstellbar mit dem Hebeldrücker verbunden ist und somit der Hebeldrücker zur Anpassung an unterschiedliche Spülkästen in seiner Höhe höhenverstellbar ist. Im Fall eines Gewindeeingriffes kann somit der Hebeldrücker zur Anpassung nach unten oder nach oben geschraubt werden. Dies ermöglicht eine einfache und dennoch genaue Anpassung.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Figur 1: ein Schnitt durch eine erfindungsgemässe Einrichtung an einem Ablaufventil eines Spülkastens, wobei der Spülkastendeckel hier lediglich abschnittweise gezeigt ist,
- Figur 2: eine Ansicht der Betätigungstasten,
- Figur 3: ein Teilschnitt entlang der Linie III-III der Figur 2,
- Figur 4: im Schnitt ein Teil des Spülkastendeckels mit einem vormontierten oberen Gehäuseteil,
- Figur 5: ein Schnitt durch eine montierte Betätigungseinrichtung wobei der Spülkastendeckel eine vergleichsweise grosse Stärke aufweist,
- Figur 6: ein Schnitt durch ein oberes Gehäuseteil,
- Figur 7: eine Ansicht des Gehäuseteils gemäss Figur 6,
- Figur 8: ein Schnitt durch einen Hebeldrücker,
- Figur 9: eine Ansicht des Hebeldrückers gemäss Figur 8,
- Figur 10: eine Ansicht eines Drückerorgans,
- Figur 11: eine Ansicht eines anderen Drückerorgans,
- Figur 12: ein Schnitt entlang der Linie XII-XII der Figur 10,
- Figur 13: ein Schnitt entlang der Linie XIII-XIII der Figur 10,
- Figur 14: ein Schnitt entlang der Linie XIV-XIV der Figur 11,
- Figur 15: ein Schnitt entlang der Linie XV-XV der Figur 11,
- Figur 16: eine Ansicht eines Joches,
- Figur 17: eine weitere Ansicht des Joches gemäss Figur 16,
- Figur 18: eine teilweise geschnittene Ansicht des Joches gemäss den Figuren 16 und 17,
- Figur 19: ein Schnitt durch ein unteres Gehäuseteil,
- Figur 20: eine Ansicht des unteren Gehäuseteils,
- Figur 21: eine weitere Ansicht des unteren Gehäuseteils gemäss Figur 19,
- Figur 22: ein Schnitt durch einen Hebel,
- Figur 23: eine Ansicht des Hebels gemäss Figur 22,
- Figur 24: eine weitere Ansicht des Hebels gemäss Figur 22,
- Figur 25: ein vertikaler Schnitt durch eine Stütze des Ablaufventils,
- Figur 26: eine teilweise geschnittene Ansicht der Stütze gemäss Figur 25,
- Figur 27: eine weitere Ansicht der Stütze gemäss Figur 25,
- Figur 28: ein Schnitt durch die Stütze gemäss der Linie XXVIII-XXVIII und
- Figur 29: eine teilweise geschnittene Ansicht der erfindungsgemässen Betätigungseinrichtung.

Die Figur 1 zeigt von einem Keramikspülkasten 1 lediglich einen Abschnitt des Deckels 2. Bei einem solchen Deckel 2 ist die Stärke A herstellungs- und materialbedingt sehr unterschiedlich. In der Figur 5 ist ein Spülkastendeckel 2' gezeigt, bei dem die Stärke A' wesentlich grösser ist. Der hier nicht gezeigte Spülkastenkörper ist vorzugsweise ebenfalls aus Keramik und weist im Boden eine Öffnung auf, in der ein Stutzen 69 eines Ablaufventils 80 befestigt ist. Die Betätigung des Ablaufventils 80 erfolgt mit einer Betätigungseinrichtung 90, die ein Gehäuse 4 aufweist, welches in einer Bohrung 3 des Deckels 2 befestigt ist. Im Gehäuse 4 befindet sich eine Schaltvorrichtung 72, mit welcher wahlweise eine Zugstange 49 oder zwei Zugstangen 48 und 49 gleichzeitig angehoben werden. Das Anheben lediglich der einen Zugstange 49 führt zu einer Vollspülung, und das Anheben beider Zugstangen 48, 49 zu einer Teilspülung.

Das Ablaufventil 80 weist ein Schwimmergehäuse 64 auf, in dem sich ein Schwimmer 65 mit einem daran befestigten Ventilteller 67 befindet. Der Ventilteller 67 liegt in Figur 4 auf einem Ventilsitz 68 auf und schliesst damit das Ventil. Der Schwimmer 65 ist mittels eines Standrohres 66, einer Verlängerung 70 sowie eines horizontal und radial herausragenden Arms 53 mit der Zugstange 49 verbunden. Beim Anheben der Zugstange 49 wird der Schwimmer 65 mit dem Ventilteller 67 angehoben und damit das Ablaufventil 80 zur Auslösung einer Vollspülung geöffnet. Über dem Schwimmergehäuse 64 ist eine Stütze 56 befestigt, in der sich ein weiteres Standrohr 73 befindet, an dem ein oben offener Becher 63 befestigt ist. Der Becher 63 ist mit Wasser gefüllt und dient in bekannter Weise als Gewicht. Am Standrohr 73 ist ein Arm 54 befestigt, der mit der Zugstange 48 verbunden ist. Beim Anheben des Standrohres 73 mittels des Arms 54 wird gleichzeitig der mit Wasser gefüllte Becher 63 und ebenfalls der Arm 53 mit dem Schwimmer 65 angehoben. Nach der Auslösung der Spülung lastet der Becher 63 mit dem darin befindlichen Wasser als Gewicht auf dem Schwimmer 65 und bewirkt damit ein vorzeitiges Schliessen des Ablaufventils 80. Damit wird mit lediglich einer Teilmenge des Spülwassers gespült.

Im Fall einer Vollspülung wird somit lediglich die Zugstange 49 mit dem Arm 53 und der mit diesem über das Standrohr 66 verbundene Schwimmer 65 angehoben. Im Fall einer Teilspülung wird mit der Zugstange 48 auch die Zugstange 49 und damit der Schwimmer 65 als auch das Gewicht mit dem Becher 63 angehoben. Um die Zugstange 49 anzuheben, ist gemäss Figur 1 an einem Zapfen 31 des Gehäuses 4 ein unterer Hebel 40 gelagert, der mit seinem einen Ende an der Zugstange 49 angreift und mit dem anderen Ende mit einem unteren Hebeldrücker 20 in Eingriff ist. Der Hebel 40 ist gleich ausgebildet wie ein zweiter Hebel 39, der an der Zugstange 48 angreift und der an einem Lagerzapfen 30 des Gehäuses 4 schwenkbar gelagert ist. Dieser Hebel 39 ist an einem oberen Ende mit einem Hebeldrücker 19 in Eingriff. Die Figuren 23 und 24 zeigen den Hebel 39 der wie erwähnt gleich ausgebildet sein kann wie der Hebel 40. Dieser zweiarmige Hebel 39 ist mit einer eine glatte Bohrung 42 aufweisenden Lagerhülse 41 versehen. Die Bohrung 42 dient zur Aufnahme des in Figur 20 gezeigten Lagerzapfens 30, der lösbar in eine Gewindebohrung 33 (Figur 19) eines unteren Gehäuseteils 6 befestigt ist. Ein oberer Mitnehmer 43 ist unterhalb eines Mitnehmers 24 (Figur 9) des oberen Hebeldrückers 19 angeordnet. Wird der obere Hebeldrücker 19 nach unten bewegt, so wird der Hebel 39 um den Lagerzapfen 30 verschwenkt. Ein unterer hakenförmiger Mitnehmer 44 untergreift ein oberes hakenförmiges Ende 48A (Fig. 1) der Zugstange 48. Beim Verschwenken des Hebels 39 wird die Zugstange 48 angehoben. Wie die Figur 1 zeigt, sind die beiden Hebel 39 und 40 übereinander angeordnet. Der Hebel 40 ist am Zapfen 31 gelagert, der gemäss Figur 29 sich unterhalb des Lagerzapfens 30 am unteren Gehäuseteils 6 befindet.

Die Betätigungseinrichtung 90 besitzt wie erwähnt ein Gehäuse 4, das am Deckel 2 befestigt ist. Dieses Gehäuse 4 besteht aus dem unteren Gehäuseteil 6 und einem oberen Gehäuseteil 5. Wie die Figur 6 zeigt, besteht der obere Gehäuseteil 5 aus einem becherförmigen Bereich 5b, sowie einen unterseitig an diesem Bereich angeformten schmaleren und hülsenförmigen Bereich 5A, der ein Aussengewinde 5c sowie gemäss Figur 7 innenseitig vorspringende Führungsrippen 21 aufweist. Der gemäss Figur 7 kreisförmige Bereich 5b dient zur Aufnahme und Führung von zwei Tasten 7 und 8.

An der Taste 7 ist unterseitig ein Drückerorgan 11 und an der Taste 8 ein Drückerorgan 15 befestigt. Die Taste 7 ist gemäss Figur 2 mit einer kleineren Tastfläche versehen und dient zur Auslösung einer Teilspülung. Die Taste 8 besitzt entsprechend eine grössere Tastfläche und dient zur Auslösung einer Vollspülung. Die Figuren 10 bis 15 zeigen Einzelheiten dieser beiden Drückorgane 11 und 15. Beide Drückorgane 11 und 15 sind stabförmig ausgebildet und in einem oberen Bereich in einem Durchgang 5d mit wenig Spiel verschieblich geführt. Der Querschnitt des Durchgangs 5d korrespondiert somit zum Querschnitt der beiden Drückerorgane 11 und 15. Das Drückerorgan 15 besitzt an einem unteren kopfförmigen Ende 16 einen Durchgang 17, der einen korrespondierenden Ansatz 14 des Drückerorgans 11 verschiebbar aufnimmt. Eine Schulter 11a des Drückerorgans 11 liegt auf einer Schulter 15a des Drückorgans 15 auf. Wird das Drückerorgan 15 mit der Taste 8 nach unten bewegt, so wird das Drückerorgan 11 nicht bewegt. Wird hingegen das Drückerorgan 11 an der Taste 7 nach unten bewegt, so wird durch den Eingriff der Schulter 11a an der Schulter 15a das Drückorgan 15 mitbewegt.

Das Drückerorgan 11 ist mit dem oberen Hebeldrücker 19 und das Drückerorgan 15 mit dem unteren Hebeldrücker 20 in Eingriff. Dazu weisen die Hebeldrücker 11 und 15 jeweils in einem vergleichsweise schmalen Teilbereich einen Gewindebereich 13 bzw. 18 auf. Der Gewindebereich 13 ist in das in Figur 8 gezeigtem Innengewinde 22 des oberen Hebeldrückers 19 eingeschraubt. Das Innengewinde 22 besitzt eine wesentliche grössere axiale Erstreckung als der Gewindebereich 13, wie dies insbesondere Figur 5 erkennen lässt. Der Gewindebereich 18 greift in ein entsprechendes Innengewinde 22 des unteren Hebeldrückers 20 ein. Die Hebeldrücker 19 und 20 sind vorzugsweise genau gleich ausgebildet. Aufgrund der oben erwähnten unterschiedlichen Gewindeerstreckungen können die beiden Hebeldrücker 19 und 20 nach unten und nach oben bewegt werden, wobei der Gewindeeingriff erhalten bleibt. Der Abstand der Hebeldrücker 19 und 20 zu den beiden Tasten 7 und 8 ist somit in einem begrenzten Bereich verstellbar. Aufgrund dieser Verstellbarkeit ist eine Anpassung an die Stärke A bzw. A' des Deckels 2 bzw. 2' möglich. Dies zeigt insbesondere ein Vergleich der Figuren 1 und 5. Beim Deckel 2 gemäss Figur 1 befinden sich die beiden Gewindebereiche 13 und 18 jeweils in einem unteren Bereich der Hebeldrücker 19 und 20. Beim wesentlich dickeren Deckel 2' gemäss Figur 5 befinden sich diese Gewindebereiche 13 und 18 in einem oberen Bereich der beiden Hebeldrücker 19 und 20.

Die beiden Hebeldrücker 19 und 20 sind mit einer im unteren Gehäuseteil 6 angeordneten Druckfeder 25 gegen die in Figur 19 gezeigte Fläche 29a gespannt. Zur Führung der Hebeldrücker 19 und 20 in eine Ausnehmung 29 des unteren Gehäuseteiles 6, weisen diese Hebeldrücker jeweils seitlich vorspringende Führungsrippen 19a (Figur 9) auf, die in korrespondierende Führungsnuten 29b (Figur 19) eingreifen. Bei freien Tasten 7 bzw. 8 werden die Hebeldrücker 19 bzw. 20 durch die Feder 25 somit jeweils wieder die in Figur 1 gezeigte Position zurückbewegt. Die Ausnehmung 29 ist seitlich offen, wie insbesondere die Figur 22 zeigt. Die beiden Mitnehmer 24 ragen aus der Ausnehmung 29 heraus. Die beiden Hebeldrücker 19 und 20 sind somit verschieblich und verdrehsicher in der Ausnehmung 29 geführt.

Der obere Gehäuseteil 5 kann gemäss Figur 4 mittels einer Mutter 10 am Deckel 2 vormontiert werden. Diese Mutter 10 weist einen Kragen 9 auf, der an der Unterseite des Deckels 2 anlegbar ist. Die Mutter 10 dient als Schnappverbindung zwischen dem Deckel 2 und dem Ablaufventil 80. Zum Verbinden des oberen Gehäuseteils 5 mit dem unteren Gehäuseteil 6 weist dieses letztere gemäss Figur 19 einen Durchgang 28 mit einem Innengewinde 28a auf. Die beiden Gehäuseteile 5 und 6 sind im montierten Zustand somit miteinander verschraubt, wobei der hülsenförmige Bereich 5a die Bohrung 3 des Deckels 2 durchgreift. Der obere Gehäuseteil 5 liegt an der Oberseite des Deckels 2 auf, während der untere Gehäuseteil 6 mit einer oberen Kante 6a (Fig. 19) an der Unterseite des Dekkels 2 anliegt. Das Gehäuse 4 ist somit fest mit dem Deckel 2 verbunden. Der Abstand der beiden Gehäuseteile 5 und 6 kann aber zur Anpassung an die Stärke A des Deckels 2 unterschiedlich sein. Entsprechend sind die beiden Drückerorgane 11 und 15 unterschiedlich tief in die beiden Hebeldrücker 19 und 20 eingeschraubt. Ein Vergleich der beiden Figuren 1 und 5 zeigt dies deutlich.

Zur Stabilisierung des Ablaufventils 80 ist auf dem unteren Gehäuseteil das in den Figuren 16 bis 18 gezeigte Joch 34 aufgeschoben. Dieses Joch 34 weist zwei parallele und nach unten ragende Arme 35 auf, die an einem horizontal auszurichtenden Steg 36 angeformt sind. Der Steg 36 weist eine seitlich offene Öffnung 38 auf, die im wesentlichen korrespondierend zu einem Kragen 26 des unteren Gehäuseteils 6 ausgebildet ist. Der Kragen 26 weist gemäss den Figuren 19 bis 21 einen rückseitigen sporenförmigen Ansatz 32 auf, an dem ein unterseitig vorragender Raststift 27 angeordnet ist. Dieser Raststift 27 ist in eine in hier nicht ersichtliche Vertiefung des Steges 36 eingerastet.

Das Joch 34 besitzt am Steg 36 drei nach oben vorragende Zapfen 37, die gemäss Figur 5 an der Unterseite des Deckels 2 bzw. 2' anliegen. Das Joch 34 ist damit breit am Deckel 2 abgestützt. Damit das Joch 34 das Ablaufventil 80 stützt, sind die beiden Arme 35 durch die in Figur 27 und 29 ersichtlichen Laschen 57 hindurchgesteckt und mittels jeweils einer Klemmvorrichtung 45 festgelegt. Die Klemmvorrichtungen 45 weisen jeweils zwei Befestigungsstifte 46 und 47 auf. Sind diese Stifte gelöst, so kann das Joch 34 stufenlos in der Höhe verstellt werden. Das Joch 34 kann durch herunterdrücken des Spülkastendeckels genau an die Höhe des Spülkastens angepasst werden. Ist die geeignete Position erreicht, so wird das Joch 34 mit den beiden Klemmvorrichtungen 45 an der Stütze 56 festgelegt.

Die beiden Zugstangen 48 und 49 durchgreifen gemäss Figur 1 übereinander liegende Führungsteile 55, die an der Stütze 56 befestigt sind. Mit einer Klemmvorrichtung 53 ist die Zugstange 49 lösbar mit dem Arm 53 verbunden. Mit einer gleich ausgebildeten weiteren Klemmvorrichtung 51 ist die Zugstange 48 mit dem Arm 54 ebenfalls lösbar verbunden. Das Lösen bzw. Festlegen der Klemmvorrichtungen 50 und 51 erfolgt mit einem umlegbaren Hebel 52. Sind die beiden Vorrichtungen 50 und 51 gelöst, so können die beiden Zugstangen 48 und 49 zur Anpassung an die Höhe des Spülkastens stufenlos verstellt werden. Das Ablaufventil 80 sowie die Betätigungseinrichtung 90 erlauben somit eine genaue Anpassung an die Masse des Spülkastens 1. Die Montage ist ohne Werkzeuge durchführbar.

Zur Befestigung der Stütze 56 am Schwimmergehäuse 64 ist ein Deckel 60 vorgesehen, der gemäss den Figuren 28 und 26 zwei Schwenkhebel 62 aufweist. Diese Hebel 62 sind an der in Figur 1 gezeigten umlaufenden Rippe 64a eingerastet. Die Stütze 56 ist damit einfach und lösbar am Schwimmergehäuse 64 befestigt. Der Deckel 60 dient zudem zur Halterung der Standrohres 66.

## Patentansprüche

1. Betätigungseinrichtung für das Ablaufventil (80) eines Spülkastens (1) mit einer Schaltvorrichtung (72), die in einem Gehäuse (4) angeordnet ist, das einen oberen Gehäuseteil (5) und einen mit dem oberen Gehäuseteil (5) lösbar verbundenen unteren Gehäuseteil (6) aufweist und das an einem Deckel (2) des Spülkastens (1) zu befestigen ist und in dem wenigstens eine Betätigungstaste (7, 8) beweglich gelagert ist, welche Betätigungstaste (7, 8) zum Öffnen des Ablaufventils (80) über ein Drückerorgan (11, 15) mit einem Schwenkhebel (39, 40) zusammenarbeitet, welches Drückerorgan (11, 15) an einem oberen Ende mit der Betätigungstaste (7, 8) und an einem unteren Ende mit einem im unteren Gehäuseteil (6) angeordneten Hebeldrücker (19, 20) verbunden ist, wobei das Drückerorgan (11, 15) zur Anpassung an die Stärke des Deckels (2) verstellbar mit dem Hebeldrücker (19, 20) verbunden ist und der Hebeldrücker (19, 20) zum Bewegen desselben bei Auslösung einer Spülung im unteren Gehäuseteil (6) verschieblich gelagert ist, **dadurch gekennzeichnet, dass** der Hebeldrücher (19,20) durch einen oberen und einen unteren Hebeldrücker gebildet wird und dass der obere Hebeldrücker (19) mit dem genannten Schwenkhebel (39) und der untere Hebeldrücker (20) mit einem weiteren Schwenkhebel (40) zusammenarbeitet und dass zwei im Gehäuse (4) verschieblich gelagerte Drückerorgane (11, 15) jeweils mit einem der beiden genannten Hebeldrücker (19, 20) in Eingriff sind.

2. Einrichtung nach Anspruch 1, **dadurch gekennzeichnet, dass** wenigstens ein Drückerorgan (11, 15) stabförmig ausgebildet ist und einen im Aussendurchmesser verengten Abschnitt (5a) des Gehäuses (4) durchgreift.

3. Einrichtung nach Anspruch 1 oder 2, **dadurch gekennzeichnet, dass** wenigstens ein Drückerorgan (11, 15) einen Gewindeabschnitt (13, 18) aufweist und mit diesem Gewindeabschnitt (13, 18) mit dem einen Hebeldrücker (19, 20) in Eingriff ist.

4. Einrichtung nach einem der Ansprüche 1 bis 3, **dadurch gekennzeichnet, dass** die zwei Hebeldrücker (19, 20) übereinander angeordnet sind.

5. Einrichtung nach einem der Ansprüche 1 bis 4, **dadurch gekennzeichnet, dass** die beiden Hebeldrücker (19, 20) hülsenförmig ausgebildet sind.

6. Einrichtung nach einem der Ansprüche 1 bis 4, **dadurch gekennzeichnet, dass** wenigstens ein Hebeldrücker (19, 20) ein Innengewinde (22) zum Einschrauben eines Drückerorgans (11, 15) aufweist und dieses Innengewinde (22) so ausgebildet ist, dass das Drückerorgan (11, 15) zur Anpassung an unterschiedliche Deckelstärken (A) unterschiedlich tief in den Hebeldrücker (19, 20) einschraubbar ist.

7. Einrichtung nach einem der Ansprüche 1 bis 6, **dadurch gekennzeichnet, dass** das Gehäuse (4) an einem Joch (34) befestigt ist.

8. Einrichtung nach Anspruch 7, **dadurch gekennzeichnet, dass** das Joch (34) zwei nach unten ragende Arme (35) aufweist, die am Ablaufventil (80) lösbar und verstellbar befestigt sind.

9. Einrichtung nach Anspruch 7 oder 8, **dadurch gekennzeichnet, dass** das Gehäuse (4) auf das Joch (34) aufgeschoben ist.

10. Einrichtung nach einem der Ansprüche 7 bis 9, **dadurch gekennzeichnet, dass** das Joch (34) mit einem unteren Gehäuseteil (6) des Gehäuses (4) gegen die Unterseite des Deckels (2) spannbar ist.

11. Einrichtung nach einem der Ansprüche 1 bis 10, **dadurch gekennzeichnet, dass** das Gehäuse (4) einen unteren Gehäuseteil (5) aufweist, der mit dem oberen Gehäuseteil (5) verschraubt ist.

12. Einrichtung nach einem der Ansprüche 1 bis 11, **dadurch gekennzeichnet, dass** ein unterer Gehäuseteil (6) aussenseitig zwei radial vorstehende Lagerzapfen (30, 31) aufweist, an denen jeweils ein Betätigungshebel (39, 40) gelagert ist.

13. Einrichtung nach einem der Ansprüche 1 bis 12, **dadurch gekennzeichnet, dass** im unteren Gehäuseteil (6) eine Feder (25) angeordnet ist, gegen welche wenigstens ein Hebeldrücker (19, 20) nach unten zu bewegen ist.

14. Einrichtung nach einem der Ansprüche 10 bis 13, **dadurch gekennzeichnet, dass** das Gehäuse (4) mit einem Schnappring (10) am Gehäuseteil (6) verbunden ist.

15. Einrichtung nach einem der Ansprüche 7 bis 13, **dadurch gekennzeichnet, dass** das Gehäuse (4) seitlich verschiebbar im Joch (34) gelagert ist.

16. Ablaufventil mit einer Betätigungseinrichtung nach Anspruch 1, **dadurch gekennzeichnet, dass** es in einem unteren Bereich ein Schwimmergehäuse (64) aufweist, auf dem eine hohlzylindrische Stütze (56) lösbar befestigt ist.

17. Ablaufventil nach Anspruch 16, **dadurch gekennzeichnet, dass** in der Stütze (56) wenigstens ein Standrohr (70) gelagert ist und an diesem Standrohr (63) als Gewichtskörper befestigt ist.

## Claims

1. An actuating device for the drain valve (80) of a cistern (1), having a switching device (72) which is arranged in a housing (4), which has an upper housing part (5) and a lower housing part (6), that is connected to the upper housing part and that can be fixed to a cover (2) of the cistern (1) and in which at least one actuating button (7, 8) is mounted such that it can move, said actuating button (7, 8) interacting with a pivoting lever (39, 40) to open the drain valve (80) and having a depressor organ (11, 15) which projects downward which depressor organ (11, 15) is connected with an upper end with the actuating button (7, 8) and with a lower end with a depressor lever (19, 20) that is arranged in the lower housing part (6), wherein the depressor organ (11, 15) is adjustable with respect to the depressor lever (19, 20) in order to adapt to different cover thicknesses and wherein the depressor lever (19, 20) for a movement is displaceably mounted in the lower housing part, **characterized in that** the depressor lever (19, 20) has an upper depressor lever and a lower depressor lever and that the upper depressor lever (19) interacts with an actuating lever (39), and the lower depressor lever (20) interacts with another actuating lever (40), and **in that** two depressor organs (11, 15) displaceably mounted in the housing (4) each engage with one of the two aforementioned depressor levers (19, 20).

2. The device as claimed in claim 1, **characterized in that** at least one depressor organ (11, 15) is rod-like and reaches through a section (5a) of the housing (4) whose outer diameter is narrowed.

3. The device as claimed in claim 1 or 2, **characterized in that** at least one depressor organ (11, 15) has a threaded section (13, 18) and, with this threaded section (13, 18), engages with one depressor lever (19, 20).

4. The device as claimed in one of claims 1 to 3, **characterized in that** the two depressor levers (19, 20) are arranged one above the other.

5. The device as claimed in one of claims 1 to 4, **characterized in that** the two depressor levers (19, 20) are sleeve-like.

6. The device as claimed in one of claims 1 to 4, **characterized in that** at least one depressor lever (19, 20) has an internal thread (22) for a depressor organ (11, 15) to be screwed in, and this internal thread 22 is formed in such a way that the depressor organ (11, 15) can be screwed into the depressor lever (19, 20) to a different depth in order to adapt to different cover thicknesses (A).

7. The device as claimed in one of claims 1 to 6, **characterized in that** the housing (4) is fixed to a yoke (34).

8. The device as claimed in claim 7, **characterized in that** the yoke (34) has two arms (35) which project downward and are fixed detachably and adjustably to the drain valve (80).

9. The device as claimed in claim 7 or 8, **characterized in that** the housing (4) is pushed onto the yoke (34).

10. The device as claimed in one of claims 7 to 9, **characterized in that** the yoke (34) can be stressed against the underside of the cover (2) by a lower housing part (6) of the housing (4).

11. The device as claimed in one of claims 1 to 10, **characterized in that** the housing (4) has a lower housing part (5), which is screwed to the upper housing part (5).

12. The device as claimed in one of claims 1 to 11, **characterized in that** a lower housing part (6) has two radially projecting bearing pins (30, 31) on the outside, on which an actuating lever (39, 40) is mounted in each case.

13. The device as claimed in one of claims 1 to 12, **characterized in that** in the lower housing part (6) there is arranged a spring (25), against which the at least one depressor lever (19, 20) is to be moved downward.

14. The device as claimed in one of claims 10 to 13, **characterized in that** the housing (4) is connected to the housing part (6) by a snap-in ring (10).

15. The device as claimed in one of claims 7 to 13, in that the housing (4) is laterally displaceably mounted in the yoke (34).

16. A drain valve having an actuating device as claimed in claim 1, **characterized in that** in a lower area there is a float housing (64), to which a hollow cylindrical support (56) is detachably fixed.

17. The drain valve as claimed in claim 16, **characterized in that** at least one standpipe (70) is mounted in the support (56) and is fixed to this standpipe (63) as a weighting body.

## Revendications

1. Dispositif d'actionnement pour une soupape d'évacuation (80) d'un réservoir de chasse (1) comportant un dispositif de commutation (72), qui est disposé dans un boîtier (4), qui comporte une partie supérieure de boîtier (5) et une partie inférieure de boîtier (6) reliée de façon amovible à la partie supérieure du boîtier (5) et qui doit être fixé à un couvercle (2) du réservoir de chasse (1) et est monté de façon mobile dans au moins un bouton d'actionnement (7, 8), lequel bouton d'actionnement (7, 8) coopère, pour l'ouverture de la soupape d'évacuation (80), par l'intermédiaire d'un organe de poussée (11, 15) avec un levier pivotant (39, 40), lequel organe de poussée (11, 15) est relié par une extrémité supérieure au bouton d'actionnement (7, 8) et par une extrémité inférieure à un poussoir (19, 20) de levier disposé dans la partie inférieure de boîtier (5), et dans lequel l'organe de poussée (11, 15) est relié d'une manière réglable au poussoir (19, 20) de levier pour l'adaptation à l'épaisseur du couvercle (2), et le poussoir de levier (19, 20) est monté de façon mobile pour son déplacement dans la partie inférieure de boîtier (6) lors du déclenchement d'une opération de chasse, **caractérisé en ce que** le poussoir de levier (19, 20) est formé par un poussoir supérieur de levier et un poussoir inférieur de levier et le poussoir supérieur (19) de levier coopère avec ledit levier pivotant (49) et le poussoir inférieur (20) de levier coopère avec un autre levier pivotant (40), et que deux organes de poussée (11, 15), montés de façon mobile dans le boîtier (4) sont en prise respectivement avec l'un des deux poussoirs (19, 20) de levier.

2. Dispositif selon la revendication 1, **caractérisé en ce qu'**au moins un organe de poussée (11, 15) est réalisé sous la forme d'une tige et traverse une partie (5a) de diamètre extérieur rétréci du boîtier (4).

3. Dispositif selon la revendication 1 ou 2, **caractérisé en ce qu'**au moins un organe de poussée (11, 15) possède une partie filetée (13, 18) et que cette partie filetée (13, 18) est en prise avec un poussoir de levier (19, 20).

4. Dispositif selon l'une des revendications 1 à 3, **caractérisé en ce que** les poussoirs (19, 20) de levier sont disposés l'un au-dessus de l'autre.

5. Dispositif selon l'une des revendications 1 à 4, **caractérisé en ce que** les deux poussoirs (19, 20) de levier sont agencés sous la forme d'une douille.

6. Dispositif selon l'une des revendications 1 à 4, **caractérisé en ce qu'**au moins un poussoir (19, 20) de levier possède un taraudage (22) pour le vissage d'un organe de poussée (11, 15) et que son taraudage (22) est conçu de telle sorte que l'organe de poussée (11, 15) peut être vissé à une profondeur différente dans les poussoirs (19, 20) de levier pour l'adaptation à différentes épaisseurs (A) du couvercle.

7. Dispositif selon l'une des revendications 1 à 6, **caractérisé en ce que** le boîtier (4) est fixé sur une culasse (34).

8. Dispositif selon la revendication 7, **caractérisé en ce que** la culasse (34) possède deux bras (35), qui font saillie vers le bas et sont fixés à la soupape d'évacuation (80) d'une manière amovible et réglable.

9. Dispositif selon la revendication 7 ou 8, **caractérisé en ce que** le boîtier (4) est emmanché sur la culasse (34).

10. Dispositif selon l'une des revendications 7 à 9, **caractérisé en ce que** la culasse (34) peut être serré par une partie inférieure (6) du boîtier (4) contre la face inférieure du couvercle (2).

11. Dispositif selon l'une des revendications 1 à 10, **caractérisé en ce que** le boîtier (4) possède une partie inférieure de boîtier (6), qui est vissée sur la partie supérieure de boîtier (5).

12. Dispositif selon l'une des revendications 1 à 11, **caractérisé en ce qu'**une partie inférieure de boîtier (6) comporte, sur le côté extérieur, deux tourillons (30, 31), qui font saillie radialement et sur lesquels sont montés des leviers d'actionnement respectifs (39, 40).

13. Dispositif selon l'une des revendications 1 à 12, **caractérisé en ce que** dans la partie inférieure de boîtier (6) est disposé un ressort (25) à l'encontre duquel doit être déplacé, vers le bas, au moins un poussoir (19, 20) de levier.

14. Dispositif selon l'une des revendications 10 à 13, **caractérisé en ce que** le boîtier (4) est relié à une bague d'encliquetage (10) sur la partie (6) du boîtier.

15. Dispositif selon l'une des revendications 7 à 13, **caractérisé en ce que** le boîtier (4) est monté de manière à être déplaçable latéralement dans la culasse (34).

16. Soupape d'évacuation comportant un dispositif d'actionnement selon la revendication 1, **caractérisée en ce qu'**elle comporte, dans une partie inférieure, un boîtier (64) de flotteur, qui est fixé de façon amovible sur un support cylindrique creux (56).

17. Soupape d'évacuation selon la revendication 16, **caractérisée en ce qu'**au moins un tube vertical (73) est monté dans le support (56) et qu'un tuyau de vidange (63) formant corps pesant est fixé sur ce tube vertical.
